# EUROPÄISCHE PATENTSCHRIFT

(11) **EP 2 127 555 B1**
(45) Veröffentlichungstag und Bekanntmachung des Hinweises auf die Patenterteilung: **20.07.2011**
(21) Anmeldenummer: 09007104.4
(22) Anmeldetag: 28.05.2009
(51) Int. Cl.: A46D 1/00

(54) **Kunststoffummantelte Borsten für Reinigungsbürsten**
Plastic-clad bristles for cleaning brushes
Soies enveloppées de matière plastique pour brosses de nettoyage

(30) Priorität: 29.05.2008 DE 102008025784
(43) Veröffentlichungstag der Anmeldung: 02.12.2009
(73) Patentinhaber: Weber Bürstensysteme GmbH, 65520 Bad Camberg (DE)
(72) Erfinder: Weber, Franz, 65520 Bad Camberg (DE); Menken, Ulrich, 65520 Bad Camberg (DE)
(74) Vertreter: Müller, Eckhard

(56) Entgegenhaltungen:
- WO-A-01/03545
- FR-A- 1 192 319
- US-A- 2 682 734
- US-A- 3 050 763

## Beschreibung

Die Erfindung betrifft Reinigungsbürsten zum Reinigen befestigter Flächen von Schmutz, Eis und Schnee sowie Borsten einer für Reinigungszwecke ausgebildeten Bürste, wobei die Borste einen Drahtkern (14) aus Metall und eine außen liegende Umhüllung (12) aufweist.

### Stand der Technik

Bürsten für Reinigungszwecke existieren in verschiedensten Ausführungen. So sind für die Straßenreinigung Kehrbürstenwalzen bekannt, die eine Welle aufweisen, auf der eine Mehrzahl von Borstenträgern stapelweise nebeneinander befestigt sind, sodass sich insgesamt eine Kehrbürstenwalze mit einer Zylindergeometrie ergibt. Bürstenwalzen können beispielsweise eine Vielzahl einzelner in Axialrichtung nebeneinander angeordneter Bürstenscheiben mit sich in Radialrichtung erstreckenden Borsten aufweisen.

Ferner sind sogenannte Tellerbürstensysteme im Einsatz, bei welchen ein scheibenartig ausgebildeter Bürstenträger in einer Ebene parallel oder in einem bestimmten Winkel zur reinigenden Fläche rotiert, wobei an dem Bürstenträger schräg zur Rotationsachse ausgerichtete Borsten angeordnet sind.

Bei der maschinellen Reinigung von befestigten oder versiegelten Flächen, wie etwa Straßen, Gehwegen, aber auch von Lande- und Startbahnen auf Flughäfen, kommen vornehmlich Bürstensysteme mit Drahtborsten aus Metall zum Einsatz. Solche Bürstensysteme stellen durch die mechanischen Eigenschaften der verwendeten Metallborsten einen für die Beseitigung von Schmutz, Eis und Schnee optimierten Reinigungseffekt zur Verfügung.

Obschon durch die Verwendung von Metalldrahtborsten gute Reinigungsergebnisse erzielt werden können, weisen diese dennoch den Nachteil eines möglichen Drahtbruchs auf, sodass einzelne von der Bürste abgebrochene Borstenelemente auf der eigentlich zu reinigenden Fläche verbleiben. Insbesondere bei der Entfernung von Eis und Schnee, so beispielsweise auf Start- bzw. Landebahnen von Flughäfen, kommen zudem Lösungsmittel, Tausalze und dergleichen Mittel zum Einsatz, die alleine, aber auch in Kombination mit Wasser zu einer nicht unerheblichen Korrosion der Metalldrahtborsten führen können.

Solche zumindest teilweise korrodierten Metalldrahtborsten neigen mit zunehmender Korrosion zum Borstenbruch, sodass beim Reinigungsvorgang einzelne Borstenstücke verhältnismäßig leicht abbrechen und auf der zu reinigenden Fläche verbleiben. Dies ist insbesondere bei der Reinigung von Start- und Landebahnen von Flughäfen als besonders kritisch einzustufen, da auf der Start- bzw. Landebahn befindliche Metallteile ein nicht unerhebliches Sicherheitsrisiko für Flugzeuge und deren Insassen darstellen können.

Zudem verringert die Korrosion der Metalldrahtborsten die Lebensdauer der Bürste. Sie wirkt sich zudem nachteilig auf den zu erzielenden Reinigungseffekt aus. Ferner führt die Korrosion der Metalldrahtborsten zu für Reinigungszwecke nachteiligen mechanischen Reinigungseigenschaften der Bürste.

Eine Borste mit den eingangs genannten Merkmalen ist beispielsweise aus der DE 32 03 867 C2 bekannt. Diese Druckschrift offenbart eine Borste mit einem Drahtkern, wobei die Borste eine außen liegende Umhüllung aus Kunststoff besitzt. Allerdings offenbart diese Druckschrift lediglich die Umhüllung zweier Litzen mit einem gemeinsamen Kunststoffmantel.

Aus der CH 182 003 A ist eine Metallborste bekannt, welche mit einer Ummantelung aus Gummi oder einer gummiartigen Masse beschichtet ist.

Die DE 199 31 993 A1 offenbart eine aus Kunststoff hergestellte Borste, welche eine aufextrudierte Ummantelung besitzt. Der Kern der Borste kann in gewellter, gestauchter oder gebündelter Form der Extrudiervorrichtun zugeführt werden. US-A-2 682 734 offenbart eine Borste einer Bürste, die alle Merkmale des Oberbegriffs des Anspruchs 1 enthält und in WO 01/03545A wird ein Filament mit einer nicht geradlinigen Außenkontur in unterschiedlichen Ebenen offenbart.

### Aufgabe

Der vorliegenden Erfindung liegt daher die Aufgabe zugrunde, eine Metalldrahtborste zur Verfügung zu stellen, die gegen Korrosion weniger anfällig ist und die auch unter widrigen Einsatzbedingungen eine erhöhte Lebensdauer aufweist. Auch soll die Erfindung eine Metalldrahtborste zur Verfügung stellen, die weniger stark zu Borstenbrüchen neigt.

### Erfindung und vorteilhafte Wirkungen

Die der Erfindung zugrundeliegende Aufgabe wird mit einer Borste gemäß Patentanspruch 1 und einer Reinigungsbürste gemäß Patentanspruch 14 gelöst. Vorteilhafte Ausgestaltungen der Erfindung sind in den Unteransprüchen angegeben.

Die erfindungsgemäße Borste ist für eine für Reinigungszwecke ausgebildete Bürste vorgesehen. Die Borste weist dabei einen Drahtkern aus Metall und eine den Drahtkern umgebende Kunststoffumhüllung auf. Die außenliegende und den Metalldrahtkern umgebende Kunststoffhülle stellt einen Korrosionsschutz für den Drahtkern zur Verfügung. Dadurch gelangen die im Rahmen eines Reinigungsvorganges verwendeten und zur Korrosion am Metalldrahtkern führenden Chemikalien, Säuren und Salze nicht oder nur unwesentlich in direkten Kontakt mit dem Drahtkern der Borste, sodass dieser durch die Kunststoffumhüllung effektiv vor korrosiven Einflüssen geschützt werden kann. Die Kunststoffumhüllung ist dabei derart ausgebildet, dass sie unmittelbar mit den Außenseiten des Metalldrahtkerns in Kontakt steht. Dies bewirkt, dass zwischen dem Drahtkern aus Metall und der außenliegenden Kunststoffumhüllung keine Zwischenräume entstehen, in welchen sich etwaige korrosive Stoffe anlagern können. Die Ausgestaltung der Kunststoffumhüllung ist ferner derart gewählt, dass sie die mechanischen Eigenschaften, insbesondere das Biegeverhalten der Drahtborste allenfalls in vernachlässigbarer Weise beeinflusst. Folglich hat die Kunststoffumhüllung einen kaum merklichen Effekt auf die Reinigungswirkung einer mit erfindungsgemäßen Borsten bestückten Reinigungsbürste. Dabei ist vorgesehen, den Drahtkern der Borste als Einzeldraht auszubilden. Jede erfindungsgemäße Borste besteht sozusagen aus einem einzelnen Metalldraht, welcher jeweils mit einer Kunststoffhülle versehen ist.

Des Weiteren ist die den Drahtkern umgebende Kunststoffumhüllung als Kunststoffüberzug oder als Kunststoffbeschichtung ausgebildet.

Dabei besitzt die erfindungsgemäße Borste eine im Wesentlichen nicht geradlinig verlaufende Außenkontur.

Der Drahtkern der Borste kann als Stahldraht und/oder Kupferdraht und/oder Messingdraht ausgebildet sein. Die Wahl des Materials erfolgt vorzugsweise in Abhängigkeit vom vorgesehenen Einsatzzweck der mit den Borsten bestückten Bürste.

Weiterhin kann vorgesehen sein, dass der Drahtkern verzinkt ausgebildet ist. Ein verzinkter Stahldrahtkern weist beispielsweise per se eine erhöhte Korrosionsbeständigkeit auf. Versieht man einen solchen verzinkten Stahldrahtkern noch mit einer weiteren, erfindungsgemäßen Kunststoffumhüllung, so kann die Korrosionsbeständigkeit gegenüber korrosiven Chemikalien und Stoffen merklich und in einfacher Art und Weise erhöht werden.

Weiterhin ist nach der Erfindung vorgesehen, dass die Geometrie des Drahtkernes nahezu beliebig ausgestaltet sein kann. Im Rahmen der Erfindung sind insbesondere runde, ovale, elliptische, eckige, insbesondere rechteckige und quadratische, aber auch pentagonale und hexagonale sowie oktagonale Querschnittsprofile des Drahtkerns. Auch kann vorgesehen sein, den Drahtkern als sogenannten Flachdraht auszubilden, der ein im Wesentlichen rechteckiges Querschnittsprofil aufweist, wobei der Längenunterschied zwischen kurzer und langer Seite des Rechtecks ein Verhältnis von 1 : 2 bis 1 : 5 einnehmen kann.

Nach einer weiteren, vorteilhaften Ausgestaltung der Erfindung weist der Drahtkern einen Durchmesser von 0,2 mm bis 1,1 mm, vorzugsweise einen Durchmesser von 0,3 mm bis 0,8 mm, höchstvorzugsweise einen Durchmesser von 0,4 bis 0,6 mm auf. Der Durchmesser der erfindungsgemäßen Borste bzw. der Durchmesser des Drahtkerns beträgt vorzugsweise weniger als 1 mm. In einer besonders bevorzugten Ausführungsform beträgt der Durchmesser des Drahtkerns etwa 0,45 bis 0,5 mm.

Dieser Kunststoffüberzug weist eine Dicke von weniger als 20 %, vorzugsweise weniger als 10 % und höchstvorzugsweise weniger als 5 % des Durchmessers des Drahtkerns auf.

Bei einem im Rahmen der Erfindung üblichen Durchmesser des Drahtkerns von etwa 0,5 mm beträgt die Schichtdicke der Kunststoffbeschichtung oder die Dicke des Kunststoffüberzugs somit maximal 0,02 mm, 0,05 mm oder 0,1 mm. Nicht zuletzt aufgrund dieser Dickenverhältnisse von Drahtkern und Kunststoffbeschichtung hat der Kunststoffüberzug bzw. die Kunststoffbeschichtung einen kaum merklichen Einfluss auf die mechanischen Eigenschaften der Borste und die Reinigungsieistung einer damit bestückten Reinigungsbürste.

Nach einer weiteren vorteilhaften Ausgestaltung der Erfindung ist die Kunststoffumhüllung im Wesentlichen transparent ausgebildet, sodass man die Kunststoffbeschichtung von einem Anwender optisch kaum wahrnehmbar ist. Daneben kann die Kunststoffumhüllung auch verschiedene Farben aufweisen, was eine leichte und intuitive Kennzeichnung von Bürstentyp, Borstendicke und - Material ermöglicht.

Weiterhin ist vorgesehen, dass die Kunststoffumhüllung bzw. die Kunststoffbeschichtung den Drahtkern in Radialrichtung über dessen gesamte Erstreckung in Axialrichtung im Wesentlichen vollständig umschließt. Durch diese vollumfängliche Beschichtung oder Umhüllung des Drahtkerns mit einem korrosionsbeständigen Kunststoff kann ein verbesserter, kostengünstiger und langlebiger Korrosionsschutz zur Verfügung gestellt werden.

Insbesondere weisen benachbart zueinander angeordnete Borsten oder Borstenbüschel eine im Wesentlichen gleichlange axiale Erstreckung auf. Alternativ kann vorgesehen sein, die Länge benachbarter Borsten bzw. benachbarter Borstenbüschel unterschiedlich zu gestalten, um die Bürste an den vorgesehenen Einsatzzweck optimal anpassen zu können.

Nach einer Weiterbildung der Erfindung weist die Außenkontur der Borste ein gewelltes oder zickzackförmiges Profil mit einer Wellenlänge im Bereich von 5 mm bis 15 mm, vorzugsweise von etwa 10 mm auf. Das Wellenprofil ist dabei regelmäßig oder unregelmäßig gewellt und kann sich in unterschiedliche Ebenen transversal zur Axialrichtung der Borste erstrecken. Das heißt, die Amplitude des gewellten Profils kann sich in beliebigen Richtungen senkrecht zur Axialrichtung der Borste erstrecken.

Nach einer weiteren vorteilhaften Ausgestaltung der Erfindung ist der für die Umhüllung oder Beschichtung vorgesehene Kunststoff zumindest gegen Chemikalien auf Formiat- und Acetat-Basis resistent. Das heißt, der zur Beschichtung vorgesehene Kunststoff soll gegen Ameisen- und Essigsäure und deren Salze und Ester zumindest für den Zeitraum einer vorgesehenen Mindestlebensdauer der Bürste im Wesentlichen resistent sein.

Als Material für die Kunststoffumhüllung oder Kunststoffbeschichtung kommen insbesondere thermoplastische Kunststoffe wie Polyethylen, Polyamid, Polymethylmethacrylat, Polypropylen und/oder Polyvinylchlorid infrage. Auch kann synthetischer Gummi als Kunststoffummantelung infrage kommen.

Nach einem unabhängigen Aspekt betrifft die Erfindung ferner eine Reinigungsbürste, welche als Kehrwalze, Tellerbesen, als Kassettenbürste oder Bürstenscheibe ausgebildet sein kann und welche zumindest einen Borstenträger aufweist, an welchem einzelne jeweils einzeln mit einer Kunststoffumhüllung versehene Metalldrahtborsten angeordnet sind. Die Borsten können dabei jeweils einzeln oder gruppiert in sogenannten Borstenbüscheln am Borstenträger befestigt sein.

### Ausführungsbeispiele

Weitere Ziele, Merkmale sowie vorteilhafte Anwendungsmöglichkeiten der Erfindung sind in der nachfolgenden Beschreibung von Ausführungsbeispielen angegeben. Dabei bilden sämtliche beschriebenen und bildlich dargestellten Merkmale den Gegenstand der vorliegenden Erfindung; auch unabhängig von den Patentansprüchen und deren Rückbezügen.

Es zeigen:
- Fig. 1: eine schematische Darstellung einer erfindungsgemäßen radialsymmetrisch ausgebildeten Borste im Querschnitt,
- Fig. 2: eine Darstellung der Borste in Axialrichtung gesehen,
- Fig. 3: eine vergrößerte Darstellung der Borste gemäß Fig. 2,
- Fig. 4: eine schematische Seitenansicht einer gewellten Borste und
- Fig. 5: eine weitere gewellte Ausgestaltung einer Borste.

Die in Fig. 1 im Querschnitt gezeigte Borste 10 weist einen im Querschnitt radialsymmetrisch ausgebildeten Drahtkern 14 und eine äußere, den Drahtkern 14 umhüllende Kunststoffschicht 12 auf. Die Kunststoffschicht oder Kunststoffumhüllung 12 liegt dabei besonders eng und unmittelbar angrenzend an der Außenseite des Drahtkerns 14 an, sodass zwischen Kunststoffschicht 12 und Drahtkern 14 kein bzw. kein nennenswerter Zwischenraum gebildet ist, in welchem sich etwaige korrosiv auf den Drahtkern 14 einwirkende Stoffe und Chemikalien anlagern können.

Wie in den Figuren 4 und 5 gezeigt, kann die Borste 10 eine nicht geradlinig verlaufende, z. B. eine unregelmäßig gewellte Außenkontur aufweisen, wobei zur einfacheren Darstellung einzelne Abschnitte mit Bezugsziffern 28, 30, 32, 34 gekennzeichnet sind. Die Außenkontur kann aber auch einen zickzackförmigen Verlauf besitzen.

In den Figuren 2 und 3 ist die kunststoffbeschichtete gewellte Drahtborste 10 in axialer Blickrichtung gezeigt. Die einzelnen in Axialrichtung voneinander beabstandeten Abschnitte 28, 30, 32, 34 erstrecken sich in unterschiedlichen Richtungen transversal zur Längserstreckung bzw. Axialrichtung der Borste 10. Auch kann sich die Amplitude der einzelnen Wellen deutlich voneinander unterscheiden. In der Darstellung gemäß Fig. 2 ist jedem Weilenabschnitt 28, 30, 32, 34 mit einer verhältnismäßig geringen Amplitude noch ein weiterer axial davon beabstandeter Welleabschnitt mit einer größeren Amplitude 20, 22, 24, 26 zugeordnet, welche sich jeweils in gleichen, aber untereinander unterschiedlichen transversalen Richtungen, bezogen auf die Axialrichtung des Drahts 10 erstrecken.

In Fig. 3 ist lediglich eine vergrößerte Darstellung in Fig. 2 mit A gekennzeichneten innenliegenden Bereichs gezeigt. Dort ist deutlich zu sehen, dass der Drahtkern 14 mit einer Kunststoffbeschichtung 12 versehen ist.

Ergänzend und alternativ zum in Fig. 1 gezeigten Querschnittsprofil sind natürlich auch rechteckige oder quadratische, ggf. mit abgerundeten Kanten versehene Querschnittsprofile als auch ovale und elliptische Querschnittsprofile im Rahmen der vorliegenden Erfindung. Auch kommen pentagonale, hexagonale oder oktagonale Querschnittsgeometrien, ggf. mit jeweils scharfen und/oder abgerundeten Kanten infrage.

Der Drahtkern 14 ist insbesondere als Einzeldraht ausgebildet und weist einen Durchmesser im Bereich von 0,2 bis 1,1 mm auf. In bevorzugten Ausführungsformen beträgt der Durchmesser des Drahtkerns 14 etwa 0,5 mm, wobei die Dicke der Kunststoffschicht 12 etwa 5 % bis 10 % des Durchmessers des Drahtkerns 14 beträgt. Typische Schichtdicken liegen folglich im Bereich von 0,02 bis 0,05 mm.

### Bezugszeichenliste

- 10: Borste
- 12: Kunststoffbeschichtung
- 14: Drahtkern
- 20: Borstenabschnitt
- 22: Borstenabschnitt
- 24: Borstenabschnitt
- 26: Borstenabschnitt
- 28: Borstenabschnitt
- 30: Borstenabschnitt
- 32: Borstenabschnitt
- 34: Borstenabschnitt
- 50: Borste

## Patentansprüche

1. Borste einer für Reinigungszwecke ausgebildeten Bürste, wobei die Borste einen Drahtkern (14) aus Metall und eine außen liegende Umhüllung (12) aufweist, wobei der Drahtkern (14) als Einzeldraht ausgebildet ist, die Umhüllung (12) als Kunststoffüberzug oder als Kunststoffbeschichtung ausgebildet ist, **dadurch gekennzeichnet, dass** Borste (10) eine nicht geradlinig verlaufende Außenkontur besitzt, die sich in unterschiedlichen Ebenen (20, 22, 24, 26, 28, 30, 32) transversal zur Axialrichtung der Borste erstreckt.

2. Borste nach Anspruch 1, **dadurch gekennzeichnet, dass** der Drahtkern (14) Stahl und /oder Kupfer und /oder Messing aufweist.

3. Borste nach einem der vorhergehenden Ansprüche, **dadurch gekennzeichnet, dass** der Drahtkern (14) verzinkt ausgebildet ist.

4. Borste nach einem der vorhergehenden Ansprüche, **dadurch gekennzeichnet, dass** der Drahtkern (14) ein rundes, ovales, elliptisches oder eckiges Querschnittsprofil aufweist.

5. Borste nach Anspruch 4, **dadurch gekennzeichnet, dass** der Drahtkern (14) ein rechteckiges Querschnittsprofil aufweist.

6. Borste nach einem der vorhergehenden Ansprüche, **dadurch gekennzeichnet, dass** der Drahtkern (14) einen Durchmesser von 0,2 mm bis 1,1 mm, vorzugsweise einen Durchmesser von 0,3 mm bis 0,8 mm, höchst vorzugsweise einen Durchmesser von 0,4 mm bis 0,6 mm aufweist.

7. Borste nach einem der vorhergehenden Ansprüche, **dadurch gekennzeichnet, dass** die Umhüllung eine Dicke von weniger als 20 %, vorzugsweise weniger als 10 %, höchst vorzugsweise weniger als 5 % des Durchmessers des Drahtkerns aufweist.

8. Borste nach einem der vorhergehenden Ansprüche, **dadurch gekennzeichnet, dass** die Kunststoffumhüllung (12) im Wesentlichen transparent ausgebildet ist.

9. Borste nach einem der vorhergehenden Ansprüche, **dadurch gekennzeichnet, dass** die Kunststoffumhüllung (12) den Drahtkern (14) in Radialrichtung über dessen gesamte Erstreckung in Axialrichtung nahezu vollständig umschließt.

10. Borste nach einem der vorhergehenden Ansprüche, **dadurch gekennzeichnet, dass** die Außenkontur der Borste ein gewelltes oder zickzackförmiges Profil mit einer Wellenlänge im Bereich 5 bis 15 mm, vorzugsweise von etwa 10 mm aufweist.

11. Borste nach Anspruch 10, wobei das Profil unregelmäßig ausgebildet ist und sich in unterschiedliche Ebenen (20, 22, 24, 26, 28, 30, 32, 34) transversal zur Axialrichtung der Borste erstreckt.

12. Borste nach einem der vorhergehenden Ansprüche, wobei der Kunststoff zumindest gegen Chemikalien auf Formiat- und Acetat-Basis resistent ist.

13. Borste nach einem der vorhergehenden Ansprüche, wobei als Kunststoff für die Umhüllung (12) Polyethylen (PE), Polyamid (PA), Polymethylmethacrylat (PMMA), Polypropylen (PP) und/oder Polyvinylchlorid (PVC) vorgesehen sind.

14. Reinigungsbürste mit zumindest einem Borstenträger an welchem ein Borstenbüschel mit mehreren Borsten (10; 50) nach einem der vorhergehenden Ansprüche angeordnet ist.

## Claims

1. Bristle of a brush constructed for cleaning purposes, wherein the bristle has a wire core (14) of metal and an outwardly disposed sheathing (12), wherein the wire core (14) is constructed as a single wire and the sheathing (12) is constructed as a plastics material covering or as a plastics material coating, **characterised in that** the bristle (10) has a non-rectilinearly extending outer contour which extends in different planes (20, 22, 24, 26, 28, 30, 32) transversely to the axial direction of the bristle.

2. Bristle according to claim 1, **characterised in that** the wire core (14) comprises steel and/or copper and/or brass.

3. Bristle according to one of the preceding claims, **characterised in that** the wire core (14) is constructed to be zinc-plated.

4. Bristle according to any one of the preceding claims, **characterised in that** the wire core (14) has a round, oval, elliptical or polygonal cross-sectional profile.

5. Bristle according to claim 4, **characterised in that** the wire core (14) has a rectangular cross-sectional profile.

6. Bristle according to any one of the preceding claims, **characterised in that** the wire core (14) has a diameter of 0.2 millimetres to 1.1 millimetres, preferably a diameter of 0.3 millimetres to 0.8 millimetres, at most preferably a diameter of 0.4 millimetres to 0.6 millimetres.

7. Bristle according to any one of the preceding claims, **characterised in that** the sheathing has a thickness of less than 20%, preferably less than 10%, at most preferably less than 5%, of the diameter of the wire core.

8. Bristle according to any one of the preceding claims, **characterised in that** the plastics material sheathing (12) is formed to be substantially transparent.

9. Bristle according to any one of the preceding claims, **characterised in that** the plastics material sheathing (12) almost completely encloses the wire core (14) in radial direction over the entire length thereof in axial direction.

10. Bristle according to any one of the preceding claims, **characterised in that** the outer contour of the bristle has a wavy or zigzag-shaped profile with a wave length in the region of 5 to 15 millimetres, preferably approximately 10 millimetres.

11. Bristle according to claim 10, wherein the profile is formed to be irregular and extends in different planes (20, 22, 24, 26, 28, 30, 32, 34) transversely to the axial direction of the bristle.

12. Bristle according to any one of the preceding claims, wherein the plastics material is resistant at least to chemicals on a formate and acetate basis.

13. Bristle according to any one of the preceding claims, wherein polyethylene (PE), polyamide (PA), polymethylmethacrylate (PMMA), polypropylene (PP) and/or polyvinylchloride (PVC) is or are provided as plastics material for the sheathing (12).

14. Cleaning brush with at least one bristle carrier at which a bristle bushel with a bunch of bristles (10; 50) according to any one of the preceding claims is arranged.

## Revendications

1. Soie pour une brosse de nettoyage, la soie présentant une âme en fil métallique (14) et une gaine extérieure (12), l'âme en fil (14) étant réalisée sous forme de fil unique, la gaine (12) étant réalisée sous forme de couche de plastique ou de revêtement en plastique, **caractérisée en ce que** la soie (10) possède un contour extérieur non rectiligne, qui s'étend dans différents plans (20, 22, 24, 26, 28, 30, 32) transversalement à la direction axiale de la soie.

2. Soie selon la revendication 1, **caractérisée en ce que** l'âme en fil (14) comprend de l'acier et/ou du cuivre et/ou du laiton.

3. Soie selon l'une quelconque des revendications précédentes, **caractérisée en ce que** l'âme en fil (14) est galvanisée.

4. Soie selon l'une quelconque des revendications précédentes, **caractérisée en ce que** l'âme en fil (14) présente un profil en section transversale circulaire, ovale, elliptique ou polygonal.

5. Soie selon la revendication 4, **caractérisée en ce que** l'âme en fil (14) présente un profil en section transversale rectangulaire.

6. Soie selon l'une quelconque des revendications précédentes, **caractérisée en ce que** l'âme en fil (14) présente un diamètre de 0,2 mm à 1,1 mm, de préférence un diamètre de 0,3 mm à 0,8 mm, et plus préférablement un diamètre de 0,4 mm à 0,6 mm.

7. Soie selon l'une quelconque des revendications précédentes, **caractérisée en ce que** la gaine présente une épaisseur inférieure à 20 %, de préférence inférieure à 10 %, plus préférablement inférieure à 5 % du diamètre de l'âme en fil.

8. Soie selon l'une quelconque des revendications précédentes, **caractérisée en ce que** la gaine en plastique (12) est réalisée sous forme essentiellement transparente.

9. Soie selon l'une quelconque des revendications précédentes, **caractérisée en ce que** la gaine en plastique (12) entoure l'âme en fil (14) dans la direction radiale sur toute son étendue et pratiquement complètement dans la direction axiale.

10. Soie selon l'une quelconque des revendications précédentes, **caractérisée en ce que** le contour extérieur de la soie présente un profil ondulé ou en zigzag avec une longueur d'onde de l'ordre de 5 à 15 mm, de préférence d'environ 10 mm.

11. Soie selon la revendication 10, dans laquelle le profil est réalisé sous forme irrégulière, et s'étend dans des plans différents (20, 22, 24, 26, 28, 30, 32, 34) transversalement à la direction axiale de la soie.

12. Soie selon l'une quelconque des revendications précédentes, dans laquelle le plastique est résistant au moins aux produits chimiques à base de formiate et d'acétate.

13. Soie selon l'une quelconque des revendications précédentes, dans laquelle on prévoit comme plastique pour la gaine (12) du polyéthylène (PE), du polyamide (PA), du polyméthylméthacrylate (PMMA), du polypropylène (PP) et/ou du chlorure de polyvinyle (PVC).

14. Brosse de nettoyage comprenant au moins un support de soies sur lequel est disposée une touffe de soies avec plusieurs soies (10 ; 50) selon l'une quelconque des revendications précédentes.
